# FASCICULE DE BREVET EUROPEEN

(11) **EP 0 748 618 B1**
(45) Date de publication et mention de la délivrance du brevet: **25.07.2001**
(21) Numéro de dépôt: 96401237.1
(22) Date de dépôt: 10.06.1996
(51) Int. Cl.: A61G 3/08

(54) **Dispositif d'immobilisation d'un fauteuil roulant**
Vorrichtung zur Halterung eines Rollstuhls
Device for immobilizing a wheelchair

(30) Priorité: 14.06.1995 FR 9507071
(43) Date de publication de la demande: 18.12.1996
(73) Titulaire: GEC ALSTHOM TRANSPORT SA, 75016 Paris (FR)
(72) Inventeur: Pommier, Claude, 17220 La Jarne (FR); Ricaud, Patrick, 17180 Perigny (FR)
(74) Mandataire: Gosse, Michel

(56) Documents cités:
- DE-A- 4 013 187
- US-A- 4 027 747
- US-A- 5 388 937

## Description

La présente invention concerne un dispositif pour immobiliser du moins une roue d'un fauteuil roulant installé dans un véhicule comportant un plancher, le dispositif comprenant des moyens de blocage de l'avant et de l'arrière de ladite roue, lesdits moyens de blocage comprenant deux volets articulés destinés à encadrer, lorsqu'ils sont en position relevée et formant un Vé, ladite roue.

Le document US-A5 388 937 décrit ainsi un tel dispositif. Ce dispositif est installé sur le plancher du véhicule et une rampe permet d'y accéder. Chaque volet articulé est manoeuvré par un mécanisme distinct comportant chacun un organe de commande.

La présente invention propose un dispositif plus simple et permettant une libre circulation lors de la non-utilisation du dispositif.

L'invention a ainsi pour object un dispositif pour immobiliser au moins une roue d'un fauteuil roulant installé dans un véhicule comportant un plancher, le dispositif comprenant des moyens de blocage de l'avant et de l'arrière de ladite roue, lesdits moyens de blocage comprenant deux volets articulés destinés à encadrer, lorsqu'ils sont en position relevée et formant un Vé, ladite roue, caractérisée en ce que les deux volets sont manoeuvrés par un vérin disposé verticalement, et relié à chacun des deux volets par des moyens de transmission comportant une pièce commune liée à l'extrémité de la tige dudit vérin, ladite pièce commune comportant d'une part des moyens de guidage le long d'une glissière de guidage parallèle au vérin, pendant les manoeuvres de montée et de descente des volets, et d'autre part un moyen coopérant avec un moyen de maintien fixé en partie basse du dispositif pour le verrouillage des volets en position relevée d'utilisation, et en ce que les deux volets articulés sont intégrés dans l'épaisseur dudit plancher du véhicule dans leur position hors service, la face supérieure des volets affleurant alors ledit plancher.

Un avantage du dispositif d'immobilisation d'un fauteuil roulant de l'invention est que le passager est autonome dans la voiture passagers.

Un autre avantage du dispositif d'immobilisation d'un fauteuil roulant de l'invention est que les moyens de commande sont facilement manoeuvrables.

Un autre avantage du dispositif d'immobilisation d'un fauteuil roulant de l'invention est que le dispositif de l'invention n'entrave pas la libre circulation dans la voiture passagers lorsqu'il n'est pas utilisé.

Un autre avantage du dispositif d'immobilisation d'un fauteuil roulant de l'invention est que le dispositif peut être exploité dans les conditions les plus sévères, à savoir: freinage d'urgence, accélération transversales et longitudinales.

Un autre avantage du dispositif d'immobilisation d'un fauteuil roulant de l'invention est que le dispositif est monobloc rapporté, d'où un montage facilité.

Un autre avantage du dispositif d'immobilisation d'un fauteuil roulant de l'invention est que le dispositif s'intègre facilement dans l'environnement.

D'autres buts, caractéristiques et avantages de l'invention apparaîtront à la lecture de la description du mode de réalisation préféré du dispositif d'immobilisation d'un fauteuil roulant, description faite en liaison avec les dessins dans lesquels:
- la figure 1 est une vue en perspective du dispositif d'immobilisation d'un fauteuil roulant conforme à l'invention en position hors service,
- la figure 2 reprend la vue en perspective de la figure 1 lorsque le dispositif d'immobilisation d'un fauteuil roulant de l'invention est en position d'utilisation,
- la figure 3 représente une vue frontale d'un mode de réalisation préféré des moyens de commande des volets articulés,
- les figures 4 et 5 sont des vues en coupe partielle des moyens de commande des volets articulés représentés à la figure 3.

Les figures 1 et 2 sont des vues en perspective du dispositif d'immobilisation d'un fauteuil roulant conforme à l'invention.

Le dispositif d'immobilisation d'un fauteuil roulant de l'invention est susceptible d'être installé dans un plancher, par exemple un plancher d'une voiture passagers d'un véhicule ferroviaire ou routier ou encore un plancher d'un avion ou d'un bateau.

Le dispositif d'immobilisation d'un fauteuil roulant de l'invention est également adapté pour fonctionner comme escalier roulant, par exemple chez un particulier ou dans un bâtiment public ou privé.

Le dispositif d'immobilisation d'un fauteuil roulant de l'invention se compose de moyens mécaniques intégrés dans l'épaisseur du plancher et de moyens de commande de ces moyens mécaniques également intégrés et accessibles à la personne utilisant le fauteuil roulant.

Conformément au mode de réalisation représenté aux figures 1 et 2, les moyens mécaniques intégrés du dispositif d'immobilisation d'un fauteuil roulant de l'invention se composent de deux volets articulés 2 disposés dans un caisson 1, l'ensemble étant intégré dans l'épaisseur du plancher 3 du véhicule.

Les deux volets articulés 2 comportent chacun une paroi 2A mobile en rotation par rapport à la base du volet articulé concerné.

Ces cotés des parois mobiles des deux volets articulés sont disposées parallèlement entre eux et au plancher.

Les deux volets articulés 2 ont pour fonction d'immobiliser les roues R principales du fauteuil roulant du fait que les parois mobiles 2A des deux volets articulés 2 viennent se positionner, respectivement, de part et d'autre des roues principales du fauteuil roulant, les parois mobiles formant alors un Vé.

L'immobilisation du fauteuil roulant a lieu une fois que le fauteuil est mis en place entre les deux volets articulés et après que ces deux volets articulés soient actionnés.

En d'autres termes, en position hors service (cf. figure 1), les deux volets articulés affleurent le plancher alors qu'en position d'utilisation (cf. figure 2), les deux volets articulés forment un obstacle au dessus du plancher suffisant pour empêcher le déplacement du fauteuil roulant lors des accélérations maxi, notamment en cas de freinage d'urgence.

Conformément au mode de réalisation représenté aux figures 1 et 2, les moyens de commande des moyens mécaniques intégrés comprennent deux boutons poussoir 8, 9 disposés, de préférence, sur la partie supérieure d'un capot 10 de manière à être accessibles à la personne utilisant le fauteuil roulant.

Les moyens de commande des moyens mécaniques intégrés sont par exemple des moyens mécaniques, électriques, pneumatiques ou hydrauliques.

Des moyens de verrouillage 11 des moyens de commande des moyens mécaniques intégrés peuvent être employés pour comdamner la commande des moyens mécaniques intégrés lorsqu'aucun fauteuil roulant n'est mis en place entre les deux volets articulés.

L'autorisation de mise en service du dispositif d'immobilisation d'un fauteuil roulant est par exemple effectuée au moyen de la clé de service de l'agent de train.

La figure 3 représente une vue frontale d'un mode de réalisation préféré des moyens de commande des volets articulés.

Cette figure 3 est complétée par les figures 4 et 5 qui sont des vues en coupe partielle des moyens de commande des volets articulés.

Sur ces figures 3 à 5, le caisson 1 et les volets articulés 2 sont à nouveau représentés.

Les volets articulés 2 sont manoeuvrés par un actionneur par l'intermédiaire de moyens de transmission de l'effort produit par l'actionneur.

L'actionneur se compose, par exemple, d'un vérin 4.

Les moyens de transmission sont, par exemple, des biellettes 5 et des leviers 13 liés chacun à un volet 2.

Le vérin 4 est par exemple un vérin pneumatique.

Le vérin 4 est disposé verticalement par rapport au plancher 3 du véhicule.

Les volets articulés 2 sont disposés de par et d'autre du vérin 4 et sont, chacun, reliés à une extrémité du vérin par l'intermédiaire du levier 13, articulé à une extrémité de la biellette 5, et d'une pièce commune 6 à laquelle est articulée l'autre extrémité de chaque biellette 5.

La pièce commune 6, liée à l'extrémité de la tige du vérin 4 assure un verrouillage des volets articulés en position d'utilisation (volets 2 relevés, biellettes 5 horizontales) par pénétration d'une projection 6D de la pièce commune 6 dans un puits 6E d'un moyen de maintien 6A de forme cylindrique disposé coaxialement au vérin 4 et fixé en partie basse du caisson 1.

Ce verrouillage des volets 2, dans leur position d'utilisation, par la pénétration de la projection 6D de la pièce commune 6 dans le puits 6E du moyen de maintien 6A a pour fonction de reprendre les efforts exercés par les biellettes 5 lors d'un effort appliqué sur l'un ou l'autre des volets 2 dans cette position relevée d'utilisation, particulièrement lors du déplacement du véhicule.

Par ailleurs, pour reprendre la composante horizontale des efforts exercés par les biellettes 5 sur la pièce commune 6, et donc sur la tige du vérin 4, lors des manoeuvres de montée et de descente des volets articulés 2, cette pièce commune 6 comporte un ergot 6C qui coulisse dans une glissière de guidage 7 de section transversale en forme de U disposée parallèlement au vérin 4, jusqu'à ce que, en fin de course, la projection 6D de la pièce 6 vienne pénétrer dans le puits 6E du moyen de maintien 6A.

## Revendications

1. Dispositif pour immobiliser au moins une roue (R) d'un fauteuil roulant installé dans un véhicule comportant un plancher (3), le dispositif comprenant des moyens de blocage de l'avant et de l'arrière de ladite roue, lesdits moyens de blocage comprenant deux volets articulés (2) destinés à encadrer, lorsqu'ils sont en position relevée et formant un Vé, ladite roue, caractérisée en ce que les deux volets (2) sont manoeuvrés par un vérin (4) disposé verticalement et relié à chacun des deux volets (2) par des moyens de transmission (6, 5, 13) comportant une pièce commune (6) liée à l'extrémité de la tige dudit vérin (4), ladite pièce commune comportant d'une part des moyens de guidage (6C) le long d'une glissière de guidage (7) parallèle au vérin, pendant les manoeuvres de montée et de descente des volets (2), et d'autre part un moyen (6D) coopérant avec un moyen de maintien (6A) fixé en partie basse du dispositif pour le verrouillage des volets en position relevée d'utilisation, et en ce que les deux volets articulés sont intégrés dans l'épaisseur dudit plancher (3) du véhicule dans leur position hors service, la face supérieure des volets affleurant alors ledit plancher (3).

## Patentansprüche

1. Vorrichtung zum Haltern wenigstens eines Rades (R) eines Rollstuhls, installiert in einem Fahrzeug mit einem Fussboden (3), wobei die Vorrichtung Mittel zum vorne und hinten Blockieren des Rades umfasst, wobei die Mittel zum Blockieren zwei gelenkige Klappen (2) umfassen, die vorgesehen sind, um, wenn sie in angehobener Position sind und ein V bilden, das Rad einzufassen, **dadurch gekennzeichnet,** dass die zwei Klappen (2) durch einen vertikal angeordneten Zylinder (4) betätigt werden, der mit jeder der zwei Klappen (2) durch Übertragungsmittel (6, 5, 13) verbunden -ist, die ein mit dem Ende der Stange des Zylinders (4) verbundenes gemeinsames Teil (6) umfassen, wobei das gemeinsame Teil einerseits Mittel zum Führen (6C) entlang einer zum Zylinder parallelen Gleitschiene (7) während der Aufwärts- und Abwärtsbewegungen der Klappen (2) und andererseits ein Mittel (6D) umfasst, das mit einem im unteren Bereich, der Vorrichtung zur Verriegelung der Rlappen in angehobener Gebrauchsposition befestigten Haltemittel (6A) zusammenwirkt, und dass die zwei gelenkigen Klappen in ihrer Nichtbetriebsposition in die Dicke des Fussbodens (3) des Fahrzeugs integriert sind, wobei dann die Oberseite der Klappen mit dem Fussboden (3) bundig ist.

## Claims

1. A device for securing at least one wheel (R) of a wheelchair installed in a vehicle including a floor (3), the device comprising chocking means for chocking the front and the rear of said wheel, said chocking means comprising two hinged flaps (2) designed to frame said wheel when they are in the raised position and forming a V shape, the device being characterized in that the two flaps (2) are maneuvered by an actuator (4) disposed vertically and connected to each of the two flaps (2) by transmission means (6, 5, 13) including a common part (6) connected to the end of the rod of said actuator (4), said common part including firstly guide means (6C) for providing guidance along a guiding slideway (7) parallel to the actuator while the flaps (2) are being raised and lowered, and secondly means (6D) co-operating with retaining means (6A) fixed to the bottom portion of the device for locking the flaps in a raised, occupied position, and in that the two hinged flaps are integrated in the thickness of said floor (3) of the vehicle in their non-occupied position, the top face of the flaps then being flush with said floor (3).
